# EUROPÄISCHE PATENTSCHRIFT

(11) **EP 0 439 242 B1**
(45) Veröffentlichungstag und Bekanntmachung des Hinweises auf die Patenterteilung: **08.03.1995**
(21) Anmeldenummer: 91250013.9
(22) Anmeldetag: 23.01.1991
(51) Int. Cl.: F15B 15/20, F15B 15/08

(54) **Lineareinheit**
Linear actuator
Organe à mouvement rectiligne

(30) Priorität: 24.01.1990 DE 4001938
(43) Veröffentlichungstag der Anmeldung: 31.07.1991
(73) Patentinhaber: MANNESMANN Aktiengesellschaft, 40027 Düsseldorf (DE)
(72) Erfinder: Goedeke, Wolf-Dieter, Prof. Dr.-Ing., W-7731 Unterkirch (DE); Cohanciuc, Victor, W-7730 Villingen-Schwenningen (DE)
(74) Vertreter: Presting, Hans-Joachim, Dipl.-Ing.

(56) Entgegenhaltungen:
- DE-A- 3 338 418
- DE-A- 3 741 425

## Beschreibung

Die Erfindung betrifft eine Lineareinheit mit einem Zylinder, einem in einer Bohrung des Zylinders laufenden, druckmittelbetätigten Kolben, einem an dem Zylinder laufenden Schlitten, einem den Kolben mit dem Schlitten verbindenden und über Umlenkmittel an Köpfen des Zylinders geführten Band und mit in die Köpfe eingeschraubten Ventilen zum Zu- bzw. Abführen von Druckmittel in die Bohrung auf beiden Seiten des Kolbens.

Eine Lineareinheit der vorstehend genannten Art ist aus der DE-A 37 41 425 bekannt.

Bei der bekannten Lineareinheit sind die Ventile als Ventilpatronen in entsprechende Hohlräume der Zylinderköpfe eingesetzt und damit in die Linearachse integriert.

Bei einer weiteren, aus der DE-A 32 35 784 bekannten Lineareinheit mit einem mit einer Kolbenstange versehenen Kolben sind die Ventile von außen mittels eines Gewindestutzens in eine entsprechende Gewindebohrung der Zylinderköpfe eingeschraubt und stehen somit nach außen radial von den Zylinderköpfen ab.

Bei diesen bekannten Lineareinheiten ist von Nachteil, daß durch die Patronen-Aufnahmebohrung bei einer Lineareinheit gemäß DE-A 37 41 425, bzw. eine Gewindebohrung bei einer Lineareinheit gemäß DE-A 32 35 784, die Bauart des einzuschraubenden Ventils bereits vorgegeben ist, weil üblicherweise Miniaturventile der hier interessierenden Art je nach Baugröße auch jeweils unterschiedliche Außenabmessungen bzw. Anschlußgewinde aufweisen. Es ist daher bei den bekannten Lineareinheiten nicht möglich, für ein- und dieselbe Lineareinheit, d.h. bei unverändertem Zylinder, Kolben und Zylinderköpfen je nach Anforderungen an die Lineareinheit unterschiedliche Ventile zu verwenden ohne zugleich die Zylinderköpfe baulich verändern zu müssen.

Ferner ist den bekannten Lineareinheiten der Nachteil gemeinsam, daß der elektrische Anschluß und der Druckmittelanschluß (üblicherweise ein Pneumatikanschluß) jeweils starr vorgegeben sind, d.h. durch die endgültige Einbaulage des eingesetzten oder eingeschraubten Ventils ist zugleich die Umfangsposition des Druckmittelanschlusses und des elektrischen Anschlusses vorgegeben. Auf diese Weise ist es bei den bekannten Lineareinheiten auch nur möglich, diese Anschlüsse in einer bestimmten Richtung von den Ventilen abgehen zu lassen. Andererseits müssen die erforderlichen Kabel und Schläuche zu Zentraleinheiten geführt werden, beispielsweise zu einer Zentraleinheit eines Handhabungssystems, von dem die Lineareinheit ein Teil ist. Wenn nun diese Zentraleinheit sich gerade in der entgegengesetzten Richtung befindet, so muß das Kabel bzw. der Schlauch aus der durch die Einbaulage des Ventils festgelegten peripheren Position heraus in die entgegengesetzte Richtung umgebogen und zur Zentraleinheit geführt werden. Es liegt auf der Hand, daß dies die Freiheitsgrade beim Zusammensetzen komplexer Handhabungssysteme verringert. Dies wirkt sich deswegen besonders störend aus, weil derartige Handhabungssysteme häufig äußerst kompakt aufgebaut werden sollen und es auch wegen dar gewünschten Bewegungsfreiheit derartiger Handhabungssysteme unerwünscht ist, daß Kabel und Schläuche herumhängen und damit die Bewegungsfreiheit des Handhabungssystems einschränken.

Es ist ein Magnetventil bekannt (DE-A1-33 38 418) mit einem Druckmittelversorgungsanschluß, einem Druckmittelanschluß und einem Entlastungsanschluß. Das Magnetventil besitzt ferner einen Ventilkörper, an dem einer der beiden Druckmittelanschlüsse vorgesehen ist. Außerdem ist ein am Ventilkörper gehaltener Anschlußkörper, der den anderen Druckmittelanschluß trägt und ein im Ventilkörper enthaltenes, eine Elektromagnetspule aufweisendes, zwischen zwei Schaltstellungen verstellbares Verstellorgan vorgesehen, das in seinen beiden Schaltstellungen den Strömungsweg zwischen dem Druckmittelversorgungsanschluß und jeweils einem der beiden anderen Anschlüsse freigibt. Dieses bekannte Magnetventil ist auf die Aufgabe gerichtet, bei kompakter Bauweise sich an die verschiedenen denkbaren Gegebenheiten und Anschlußgeometrien in flexibler Weise anzupassen. Hierzu ist der Ventilkörper als kreiszylindrische Hülse ausgebildet, das Verstellorgan ist als Ventilkartusche ausgebildet, die im Innern der Hülse gelagert ist. Am Außenumfang der Hülse ist ein den Anschlußkörper bildendes Schwenkteil um die Längsachse der Hülse herum drehbar gelagert, das aus einem unverlierbar auf die Hülse aufziehbaren Ring und einem radial abstehenden Anschlußstutzen als einem der beiden Druckmittelanschlüsse besteht. Zur Herstellung der Druckmittelverbindung zwischen dem Anschlußstutzen am Schwenkteil und einem der Druckmittelkanäle der Ventilkartusche ist ein ringförmiger Druckmittelraum zwischen Hülse und Schwenkteil vorgesehen. Der Fachmann versteht diese Bauweise wie folgt: Die Ventilkartusche weist eigene Druckmittelkanäle auf, durch die bei entsprechender Schaltstellung die beiden Arbeitsanschlüsse, nämlich Druckmittelversorgungsanschluß und Druckmittelanschluß miteinander verbunden sind. Die Ventilkartusche muß von Druckmittelkanälen durchzogen sein. Die Ventilkartusche stellt in ihren beiden Schaltstellungen den Strömungsweg zwischen dem Druckmittelversorgungsanschluß und jeweils einem der beiden anderen Anschlüsse bereit. Somit ist die Ventilkartusche als Verstellorgan ein zentrales Element des Magnetventils, das von Druckmittelkanälen zur Herstellung der Strömungswege durchzogen ist. Diese geschachtelte Bauweise baut dennoch im Durchmesser größer, obwohl das Magnetventil infolge seiner Kompaktheit einen bislang unerreichten Grad an Miniaturisierung zu erlauben scheint. Dazu ist erforderlich, daß Schwenkteil, Ventilkörper und Ventilkartusche ineinander integriert und verschachtelt werden, wie in Figur 3 der Zeichnungen der DE-A1-33 38 418 deutlich ersichtlich ist. Es ist ferner unmittelbar einleuchtend, daß diese kompakte Bauweise eine bestimmte Ausgestaltung der Ventilkartusche verlangt. Eine solche Bauweise ist jedoch nicht immer erwünscht. Außerdem ist es auch möglich, ohne die verschachtelte Bauweise ein miniaturisiertes Magnetventil zu gestalten.

Der Erfindung liegt daher die Aufgabe zugrunde, eine Lineareinheit der eingangs genannten Art dahingehend weiterzubilden, daß sowohl bei der Bestückung der Zylinderköpfe der Lineareinheit mit Ventilen wie auch beim Verlegen der Anschlußverbindungen eine größere Freiheit besteht, so daß insgesamt flexible und kompakte Lineareinheiten zur Verfügung gestellt werden können, wie sie bei Handhabungssystemen benötigt werden.

Diese Aufgabe wird erfindungsgemäß dadurch gelöst, daß die Ventile je eine Schwenkverschraubung und ein drehbar mit der Schwenkverschraubung verbundenes Patronenteil aufweisen und mittels der Schwenkverschraubungen in die Köpfe eingeschraubt sind, daß in die Schwenkverschraubungen jeweils ein Ventilsitz integriert ist und daß mindestens ein Druckmittelanschluß von der Schwenkverschraubung abgeht.

Das Vorsehen einer Schwenkverschraubung mit integriertem Druckmittelanschluß hat den Vorteil, daß der Druckmittelanschluß um 360° um die Längsachse des Ventils gedreht werden kann, so daß die Druckmittelleitung, die in dieser Hinsicht besonders kritisch ist, in ihrer Abgangsrichtung exakt so ausgerichtet werden kann, daß sie auf kürzest möglichem Wege zur Zentraleinheit geführt werden kann. Die Verwendung der Schwenkverschraubung mit integriertem Ventilsitz hat ferner den Vorteil, daß die Schwenkverschraubung zugleich als Adapter dient, der mit einem einzigen definierten Gewinde in die entsprechende Gewindebohrung der Zylinderköpfe eingeschraubt werden kann, andererseits aber das Aufsetzen einer Vielzahl von Ventiltypen erlaubt. Es ist damit ohne konstruktive Veränderung der Zylinderköpfe möglich, je nach Einsatzfall der Lineareinheit, unterschiedliche Ventile zu verwenden, indem auf den integrierten Sitz der Schwenkverschraubung je nach Bedarf unterschiedliche Ventile aufgesetzt werden.

Bei einer bevorzugten Ausführungsform der erfindungsgemäßen Lineareinheit dient der Druckmittelanschluß zur Druckmittelversorgung.

Diese Maßnahme hat den Vorteil, daß, wie bereits erwähnt, der hinsichtlich seiner Flexibilität besonders kritische Druckmittelschlauch exakt ausrichtbar ist.

Bei einer weiteren bevorzugten Ausgestaltung der Erfindung dient ein weiterer Druckmittelanschluß zur Druckmittelabfuhr, wobei dieser bevorzugt mit einer Drossel oder einem Schalldämpfer versehen sein kann. Das Vorsehen einer Drossel gestattet es dabei, die Verfahrgeschwindigkeit des Kolbens einzustellen und das Vorsehen eines Schalldämpfers erlaubt ein geräuscharmes Arbeiten.

Schließlich ist eine Ausführungsform der Erfindung besonders bevorzugt, bei der an dem Zylinder ein Schaltkasten zur elektronischen Versorgung und zur Druckmittelversorgung der Ventile angeordnet ist, wobei der Schaltkasten über ein elektrisches Verbindungskabel sowie einen Versorgungsschlauch mit einer Zentraleinheit verbunden ist.

Diese Maßnahme hat den Vorteil, daß die üblicherweise zwei Ventile einer Lineareinheit mit kurzen Schlauch- und Leitungsstücken an den Schaltkasten angeschlossen werden können, der sich zweckmäßigerweise in der Mitte des Zylinders zwischen den beiden Zylinderköpfen befindet. Die Schwenkverschraubungen werden in diesem Falle jeweils nach innen ausgerichtet, so daß die Schlauch- und Kabelverbindungen nur jeweils halb so lang wie die Lange des Zylinders sein müssen. Zur Versorgung der gesamten Lineareinheit ist dann nur noch ein einziger Versorgungsschlauch, oder beim gefaßten Abführen der Abluft zwei Versorgungsschläuche, erforderlich sowie ein einziges elektrisches Verbindungskabel. In vorteilhafter Weise kann man dann entweder über das Verbindungskabel unmittelbar Steuerbefehle für die Ventile übermitteln oder aber auch nur einen Start- oder einen Stoppbefehl für eine in den Schaltkasten integrierte Steuerelektronik der Ventile, die nach Empfang des Startbefehls ein vorgegebenes Steuerprogramm abarbeitet. Der Schaltkasten am Zylinder hat ferner den Vorteil, daß er Anzeigeelemente für die Funktionskontrolle der Ventile und/oder Kontrollelemente wie Näherungsschalter u. dgl. enthalten, versorgen und steuern kann. Insgesamt ergibt sich auf diese Weise ein extrem kompakter Aufbau der Lineareinheit mit einem Minimum an Verkabelungs- und Verschlauchungsaufwand.

Weitere Beispiele ergeben sich aus der Beschreibung der beigefügten Zeichnung.

Es versteht sich, daß die vorstehend genannten und die nachstehend noch zu erläuternden Merkmale nicht nur in der jeweils angegebenen Kombination sondern auch in anderen Kombinationen oder in Alleinstellung verwendbar sind, ohne den Rahmen der vorliegenden Erfindung zu verlassen.

Ausführungsbeispiele der Erfindung sind in der Zeichnung dargestellt und werden in den nachfolgenden Beschreibung näher erläutert. Es zeigen:
- Fig. 1: eine Prinzipdarstellung, im Schnitt, durch ein Ventil mit einer Schwenkverschraubung, wie es für eine erfindungsgemäße Lineareinheit verwendet werden kann;
- Fig. 2: eine Außenansicht, in perspektivischer Darstellung, eines Ventils ähnlich demjenigen der Fig. 1;
- Fig. 3: eine schematisierte Darstellung, im Schnitt, durch ein Ausführungsbeispiel einer erfindungsgemäßen Lineareinheit mit zwei Ventilen, ähnlich denjenigen der Fig. 1 und 2;
- Fig. 4: einen schematisierten Pneumatik- und Elektrik-Schaltplan für einen Schaltkasten, wie er bei der Lineareinheit gemäß Fig. 3 Verwendung finden kann.

In den Figuren bezeichnet 10 insgesamt eine Lineareinheit von an sich herkömmlicher Bauart, die an ihren Enden jeweils mit einem Zylinderkopf 11 versehen ist.

Fig. 1 zeigt hierzu ein Ventil 15, das in den Zylinderkopf 11 einschraubbar ist. Das Ventil 15 ist in ein Patronenteil 16 sowie eine Schwenkverschraubung 17 unterteilt.

Das Patronenteil 16 weist ein Gehäuse 20 auf, das an seiner Unterseite mittels eines oberen Drehanschlusses 21 an einen zugehörigen Drehanschluß 22 der Schwenkverschraubung 17 angefügt ist.

An seinem oberen Ende läuft das Gehäuse 20 in einen oberen Ventilsitz 23 aus, der Teil eines Flansches 24 ist. Ein unterer Ventilsitz 25 ist in die Schwenkverschraubung 17 integriert.

Die Schwenkverschraubung 17 ist über einen unteren Drehanschluß 26 mit dem Zylinderkopf 11 verbunden. Es versteht sich, daß die Drehanschlüsse 21, 22, 26 mittels Schraubverbindungen, beispielsweise Überwurfmuttern, fixierbar sind, dies ist in Fig. 1 der Übersichtlichkeit halber jedoch nicht dargestellt. Insgesamt eröffnen die Drehanschlüsse 21, 22 und 26 die Möglichkeit, die Schwenkverschraubung 17, wie mit einem Pfeil 27 angedeutet, um die Längsachse des Ventils 15 zu drehen und zwar relativ zum Patronenteil 16 und zum Zylinderkopf 11.

Das Patronenteil 16 umfaßt ein Verschlußorgan 30 in Gestalt eines beweglichen Magnetankers, der mittels einer Magnetspule 31 in Achsrichtung auslenkbar ist und zwar gegen die Kraft einer Feder.

Ein erster Druckmittelanschluß 32 geht radial seitlich von der Schwenkverschraubung 17 ab und gestattet das Einströmen eines Druckmittels, beispielsweise von Druckluft, wie mit einem Pfeil 33 angedeutet. Ein zweiter Druckmittelanschluß 34 geht nach unten von der Schwenkverschraubung 17 durch den unteren Drehanschluß 26 ab und gestattet es, Druckmittel in den Zylinderkopf 11 einzuführen oder aus diesem abzulassen, wie mit einem Pfeil 35 angedeutet. Ein dritter Druckmittelanschluß 36 wird schließlich durch den bereits erwähnten Flansch 24 gebildet, um Druckmittel abzulassen, wie mit einem Pfeil 37 angedeutet.

Bei der in Fig. 1 dargestellten Stellung des Verschlußorganes 30 ist der untere Ventilsitz 25 verschlossen und der obere Ventilsitz 23 geöffnet. Auf diese Weise besteht eine Verbindung vom zweiten Druckmittelanschluß 34 über einen Ringraum 38 um den unteren Ventilsitz 25 herum, an der Magnetspule 31 vorbei nach oben zum dritten Druckmittelanschluß 36. In dieser Stellung des Ventils 15 wird die in den Zylinderkopf 11 führende, in Fig. 1 nicht dargestellte Leitung aus der Zylinderbohrung der Lineareinheit 10 also entlüftet.

Wird hingegen das Verschlußorgan 30 durch Betätigen der Magnetspule 31 nach oben ausgelenkt, so wird der obere Ventilsitz 23 versperrt und der untere Ventilsitz 25 geöffnet. In dieser Stellung kann Druckmittel über den ersten Druckmittelanschluß 32 in das Ventil 15 eintreten und gelangt über den Ringraum 38 in den zweiten Druckmittelanschluß 34, um von dort die genannte Zylinderbohrung unter Druck zu setzen.

Aus Fig. 1 wird deutlich erkennbar, daß bei unveränderter Orientierung des Patronenteils 16 zum Zylinderkopf 11 durch Rotation der Schwenkverschraubung 17 in Richtung des Pfeiles 27 die periphere Position des ersten Druckmittelanschlusses 32 durch Verdrehen der Schwenkverschraubung 17 variiert werden kann. Dies bedeutet, daß ein an den ersten Druckmittelanschluß 32 angeschlossener Schlauch von jeder beliebigen Umfangsposition her an das Ventil 15 herangeführt werden kann.

Bei dem in Fig. 2 dargestellten Ventil 15' entspricht die Bauart vollkommen derjenigen der Fig. 1. Zusätzlich ist indes vorgesehen, daß an den Flansch 24 am oberen Ende des Gehäuses 20 eine weitere Schwenkverschraubung 40 angeschlossen ist, um ein Fassen der Abluft zu ermöglichen und ebenfalls einen Schlauch zum Abführen der Abluft von jeder beliebigen Umfangsposition her anschließen zu können. Dies ist deswegen möglich, weil die Schwenkverschraubung 40, wie mit einem Pfeil 41 angedeutet, relativ zum Gehäuse 20 verschwenkt werden kann.

Fig. 2 zeigt ferner an der Unterseite des Ventils 15' ein Gewinde 42, das zum Einschrauben des Ventils 15' in den Zylinderkopf 11 dient. Das Gewinde 42 kann dabei ein einmal definiertes Gewinde sein, so daß Zylinderköpfe 11 der Lineareinheiten 10 alle mit demselben Gegengewinde ausgerüstet werden können. Demgegenüber kann das im Bereich des oberen Drehanschlusses 21, 22 vorhandene Gewinde zum Verbinden von Patronenteil 16 und Schwenkverschraubung 17 je nach Größe des Patronenteils 16 unterschiedlich ausgebildet sein. Die Schwenkverschraubungen 17 haben damit die Funktion eines Adapters, um unterschiedliche Patronenteile 16 an ein- und demselben Zylinderkopf 11 bzw. ein- und demselben Gegengewinde für das Gewinde 42 einsetzen zu können. Dies ermöglicht es, ein- und dieselbe Lineareinheit 10 mit unterschiedlichen Ventilen 15 zu bestücken, je nachdem, welches Patronenteil 16 für den jeweiligen Einsatzfall erforderlich ist, um unterschiedliche Ventiltypen, beispielsweise Druck-Servoventile oder Wege-Servoventile oder andere Ventiltypen oder auch unterschiedliche Ventilgrößen verwenden zu können.

Fig. 2 zeigt schließlich noch mit 43 ein Anschlußkabel, das zum Versorgen der Magnetspule 31 dient.

In Fig. 3 ist die Lineareinheit 10 komplett dargestellt.

Ein Zylinder 50 weist eine Zylinderbohrung 51 auf, in der ein Kolben 52 läuft. Der Kolben 52 ist auf beiden Stirnseiten mit einem flexiblen Band, Seil o. dgl. verbunden, das mittels Dichtungen durch beide Zylinderköpfe 11a, 11b hindurchgeführt und mittels Umlenkmitteln 54a, 54b, insbesondere Rollen, wieder zur Außenseite des Zylinders 50 geführt wird. Dort ist das Band 53 mit einem Schlitten 55 verbunden, der demzufolge gegenläufig zum Kolben 52 an der Außenseite des Zylinders 50 läuft.

Außen am Zylinder 50 ist ferner ein Schaltkasten 60 angeordnet, beispielsweise auf der halben axialen Länge des Zylinders 50, der in Fig. 3 nur schematisch, nicht unbedingt jedoch maßstäblich dargestellt ist.

Der Schaltkasten 60 unterteilt sich in eine pneumatische Ebene 61 sowie eine elektrische Ebene 62. Die pneumatische Ebene 61 ist mittels kurzen Schlauchstücken 63a, 63b an die ersten Druckmittelanschlüsse 32a, 32b der Ventile 15a, 15b angeschlossen, die in die Zylinderköpfe 11a, 11b in der beschriebenen Weise eingeschraubt sind. Hierzu sind die Schwenkverschraubungen 17a, 17b der Ventile 15a, 15b durch Verdrehen so ausgerichtet worden, daß sie jeweils nach innen zum Schaltkasten 60 hin weisen. Auf diese Weise sind die Schlauchstücke 63a, 63b so kurz wie möglich und werden, wenn überhaupt, nur minimal gebogen.

Die Kabel 43a, 43b sind von den Ventilen 15a, 15b zur elektrischen Ebene 62 des Schaltkastens 60 geführt.

Von der pneumatischen Ebene 61 des Schaltkastens 60 braucht dann nur noch ein einziger Versorgungsschlauch 64 und von der elektrischen Ebene 62 nur noch ein einziges Versorgungskabel 65 zu einer Zentraleinheit 66 geführt zu werden. Lediglich wenn, wie im Fall der Fig. 2, auch die Abluft der Ventile 15a, 15b gefaßt und abgeführt werden soll, sind anstelle der Schläuche 63 und 64 jeweils zwei Schläuche erforderlich. Im dargestellten Beispielsfall der Fig. 3 sind die Ventile 15a, 15b jedoch mit Schalldämpfern 56a, 56b versehen, so daß eine separate Abführung der Abluft nicht erforderlich ist. Die Schalldämpfer 56a, 56b wirken dabei mit in Fig. 3 nicht dargestellten Drosseln 57 (siehe Fig. 4) zusammen.

Das Versorgungskabel 65 von der Zentraleinheit 66 zur elektrischen Ebene 62 des Schaltkastens 60 kann in unterschiedlicher Weise genutzt werden. So kann das Versorgungskabel 65 Versorgungsspannungen führen und so viel Adern aufweisen, wie Ventile 15a, 15b anzusteuern sind. Auf diese Weise ist eine direkte Ansteuerung der Ventile 15a, 15b von der Zentraleinheit 66 aus möglich. Alternativ kann jedoch in der elektrischen Ebene 62 des Schaltkastens 60 auch eine eigene elektronische Steuerung vorgesehen sein, die ein bestimmtes Arbeitsprogramm für die Ventile 15a, 15b enthält und dann nur noch mittels eines Startbefehls gestartet und ggf. mittels eines Stopbefehls gestoppt werden muß. In diesem Falle wäre es nur erforderlich, die Start- und Stoppbefehle über das Versorgungskabel 65 zu leiten.

Die elektrische Ebene 62 des Schaltkastens 60 kann ferner mit Anzeigemitteln, beispielsweise Leuchtdioden 67, versehen sein, um Arbeitszustände der Lineareinheit 10, beispeilsweise den Schaltzustand der Ventile 15a, 15b anzuzeigen.

Dies wird auch aus Fig. 4 deutlich, wo die elektrische und pneumatische Verschaltung des Schaltkastens 60 für ein Ausführungsbeispiel dargestellt ist.

In Fig. 4 sind dabei zusätzlich Näherungsschalter 70 zu erkennen, die an der Lineareinheit 10 vorgesehen werden können, um Endstellungen des Schlittens 55 zu erkennen, um Kollisionen der Lineareinheit 10 mit anderen Einheiten eines Handhabungssystems zu vermeiden usw. Die Näherungsschalter 70 sind dabei an die Stromversorgung der Ventile 15a, 15b angeschlossen und übermitteln ihre Meßsignale über das Versorgungskabel 65 zur Zentraleinheit 66.

Auf der Druckmittelseite zeigt die pneumatische Ebene 61 des Schaltkastens 60 in Fig. 4 zunächst die bereits erwähnten Drosseln 57a, 57b am dritten Druckmittelausgang 36a bzw. 36b der Ventile 15a, 15b, die es gestatten, die Verfahrgeschwindigkeit des Kolbens 52 einzustellen.

Es sind ferner die Schalldämpfer 56a, 56b stromabwärts der Drosseln 57a, 57b zu erkennen, wobei alternativ mit 71 strichpunktiert die Möglichkeit angedeutet ist, die Abluft zu fassen und gesamthaft über den Schaltkasten 60 abzuführen.

## Patentansprüche

1. Lineareinheit mit einem Zylinder (50), einem in einer Bohrung (51) des Zylinders (50) laufenden, druckmittelbetätigten Kolben (52), einem an dem Zylinder (50) laufenden Schlitten (55), einem den Kolben (52) mit dem Schlitten (55) verbindenden, und über Umlenkmittel (54a, 54b) an Köpfen (11a, 11b) des Zylinders (50) geführten Band (53) und mit in die Köpfe (11a, 11b) eingeschraubten Ventilen (15a, 15b) zum Zu- bzw. Abführen von Druckmittel in die Bohrung (51) auf beiden Seiten des Kolbens (52), dadurch gekennzeichnet, daß die Ventile (15a, 15b) je eine Schwenkverschraubung (17a, 17b) und ein drehbar mit der Schwenkverschraubung verbundenes Patronenteil (16a, 16b) aufweisen und mittels der Schwenkverschraubungen (17a, 17b) in die Köpfe (11a, 11b) eingeschraubt sind, daß in die Schwenkverschraubungen (17a, 17b) jeweils ein Ventil-Sitz (25) integriert ist und daß mindestens ein Druckmittelanschluß (32a, 32b) von der Schwenkverschraubung (17a, 17b) abgeht.

2. Lineareinheit nach Anspruch 1, dadurch gekennzeichnet, daß der Druckmittelanschluß (32a, 32b) zur Druckmittelversorgung dient.

3. Lineareinheit nach Anspruch 1 oder 2, dadurch gekennzeichnet, daß ein weiterer Druckmittelanschluß (36) zur Druckmittelabfuhr dient.

4. Lineareinheit nach Anspruch 3, dadurch gekennzeichnet, daß der weitere Druckmittelanschluß (36) in eine weitere Schwenkverschraubung (40) integriert ist.

5. Lineareinheit nach Anspruch 3 oder 4, dadurch gekennzeichnet, daß der weitere, zur Druckmittelabfuhr dienende Druckmittelanschluß (36) mit einer Drossel (57a, 57b) versehen ist.

6. Lineareinheit nach einem oder mehreren der Ansprüche 3 - 5, dadurch gekennzeichnet, daß der weitere Druckmittelanschluß (36) zum Sammeln des abgeführten Druckmittels dient.

7. Lineareinheit nach einem oder mehreren der Ansprüche 3 - 5, dadurch gekennzeichnet, daß der weitere, zur Druckmittelabfuhr dienende Druckmittelanschluß (36) mit einem Schalldämpfer (56a, 56b) versehen ist.

8. Lineareinheit nach einem oder mehreren der Ansprüche 1 - 7, dadurch gekennzeichnet, daß an dem Zylinder (50) ein Schaltkasten (60) zur elektrischen Versorgung und zur Druckmittelversorgung der Ventile (15a, 15b) angeordnet ist, wobei der Schaltkasten (60) über ein elektrisches Versorgungskabel (65) sowie einen Versorgungsschlauch (64) mit einer Zentraleinheit (66) verbunden ist.

9. Lineareinheit nach Anspruch 8, dadurch gekennzeichnet, daß der Schaltkasten (60) eine Programmsteuerung enthält.

## Claims

1. Linear unit with a cylinder (50), a piston (52), which travels in a bore (51) in the cylinder (50) and is actuated by pressure medium, a slide (55), which travels along the cylinder (50), a belt (53), which connects the piston (52) to the slide (55) and is guided over deflector means (54a, 54b) at heads (11a, 11b) of the cylinder (50), and with valves (15a, 15b), which are screwed into the heads (11a, 11b), for feeding and removing pressure medium into the bore (51) on both sides of the piston (52), characterised in that the valves (15a, 15b) each comprise a swivelling screw fitting (17a, 17b) and a cartridge part (16a, 16b), which is rotatably connected to the swivelling screw fitting, and are screwed into the heads (11a, 11b) by means of the swivelling screw fittings (17a, 17b), that a valve seat (25) is in each case incorporated in the swivelling screw fittings (17a, 17b), and that at least one pressure medium connection (32a, 32b) extends from the swivelling screw fitting (17a, 17b).

2. Linear unit according to claim 1, characterised in that the pressure medium connection (32a, 32b) serves to supply pressure medium.

3. Linear unit according to claim 1 or 2, characterised in that another pressure medium connection (36) serves to remove pressure medium.

4. Linear unit according to claim 3, characterised in that the other pressure medium connection (36) is incorporated in another swivelling screw fitting (40).

5. Linear unit according to claim 3 or 4, characterised in that the other pressure medium connection (36), which serves to remove pressure medium, is provided with a throttle (57a, 57b).

6. Linear unit according to one or more of claims 3 - 5, characterised in that the other pressure medium connection (36) serves to collect the pressure medium which is removed.

7. Linear unit according to one or more of claims 3 - 5, characterised in that the other pressure medium connection (36), which serves to remove pressure medium, is provided with a sound absorber (56a, 56b).

8. Linear unit according to one or more of claims 1 - 7, characterised in that a switch box (60) for the electrical supply and for supplying the valves (15a, 15b) with pressure medium is arranged on the cylinder (50), the switch box (60) being connected to a central unit (66) via an electrical supply cable (65) and a flexible supply tube (64).

9. Linear unit according to claim 8, characterised in that the switch box (60) contains a program control.

## Revendications

1. Unité linéaire avec un cylindre (50), un piston (52) mû par pression dans un alésage (51) du cylindre (50), un chariot (55) déplaçable sur le cylindre (50), une bande (53) reliant le piston (52) au chariot (55) et menée par des moyens directionnels (54a, 54b) portés par les têtes (11a, 11b) du cylindre (50), ainsi qu'avec des soupapes (15a, 15b) vissées dans les têtes (11a, 11b) pour l'amenée, respectivement la sortie, d'un moyen de pression dans l'alésage (51) des deux côtés du piston (52), caractérisée en ce que les soupapes (15a, 15b) comportent chacune un accouplement vissé orientable (17a, 17b) ainsi qu'une partie formant cartouche (16a, 16b) montée à rotation sur l'accouplement (17a, 17b), que les soupapes sont vissées dans les têtes (11a, 11b) au moyen des accouplements vissés orientables (17a, 17b), qu'un siège de soupape (25) est intégré dans chacun des accouplements vissés orientables (17a, 17b), et qu'au moins un ajutage (32a, 32b) pour le moyen de pression sort de chaque accouplement vissé orientable (17a, 17b).

2. Unité linéaire selon la revendication 1, caractérisée en ce que l'ajutage (32a, 32b) sert à l'alimentation en moyen de pression.

3. Unité linéaire selon une des revendications 1 ou 2, caractérisée en ce qu'un ajutage supplémentaire (36) sert à l'évacuation du moyen de pression.

4. Unité linéaire selon la revendication 3, caractérisée en ce que l'ajutage supplémentaire (36) est intégré à un accouplement vissé orientable (40) additionnel.

5. Unité linéaire selon une des revendications 3 ou 4, caractérisée en ce que l'ajutage supplémentaire (36) servant à l'évacuation du moyen de pression comporte un dispositif d'étranglement (57a, 57b).

6. Unité linéaire selon une ou plusieurs des revendications 3 à 5, caractérisée en ce que l'ajutage supplémentaire (36) sert à récupérer le moyen de pression évacué.

7. Unité linéaire selon une ou plusieurs des revendications 3 à 5, caractérisée en ce que l'ajutage supplémentaire (36) servant à l'évacuation du moyen de pression est muni d'un silencieux (56a, 56b).

8. Unité linéaire selon une ou plusieurs des revendications 1 à 7, caractérisée en ce qu'un boîtier de distribution (60) pour l'alimentation en électricité et pour l'alimentation des soupapes (15a, 15b) en moyen de pression est agencé sur le cylindre (50) et relié à une unité centrale (66) par un câble (65) d'alimentation électrique ainsi que par un tuyau d'alimentation (64).

9. Unité linéaire selon la revendication 8, caractérisée en ce que le boîtier de distribution (60) contient une unité de commande programmable.
